# EUROPÄISCHE PATENTSCHRIFT

(11) **EP 4 561 927 B1**
(45) Veröffentlichungstag und Bekanntmachung des Hinweises auf die Patenterteilung: **29.04.2026**
(21) Anmeldenummer: 23786042.4
(22) Anmeldetag: 05.10.2023
(51) Int. Cl.: B65H 26/00

(54) **MATERIALBAHN-ABROLLANORDNUNG**
MATERIAL WEB UNWINDING ASSEMBLY
ENSEMBLE DE DÉROULEMENT DE BANDE DE MATÉRIAU

(30) Priorität: 05.10.2022 DE 102022210508
(43) Veröffentlichungstag der Anmeldung: 04.06.2025
(73) Patentinhaber: BHS Corrugated Maschinen- und Anlagenbau GmbH, 92729 Weiherhammer (DE)
(72) Erfinder: WOLF, Florian, 92665 Altenstadt (DE); GRADL, Stephan, 91275 Auerbach (DE); DREXLER, Simon, 92706 Luhe (DE)
(74) Vertreter: Rau, Schneck & Hübner Patentanwälte Rechtsanwälte PartGmbB
(86) Internationale Anmeldenummer: PCT/EP2023/077579
(87) Internationale Veröffentlichungsnummer: WO 2024/074616

(56) Entgegenhaltungen:
- WO-A1-2020/074564
- DE-A1- 102020 119 565
- DE-U1- 29 602 098
- US-A1- 2003 071 162

## Beschreibung

Die Erfindung betrifft eine Materialbahn-Abrollanordnung zum Abrollen einer Materialbahn, wie Papierbahn, Pappebahn oder dergleichen, beispielsweise zur Bildung einer Wellpappebahn, wie einseitig oder beidseitig kaschierten Wellpappebahn. Ferner richtet sich die Erfindung auf eine Anlage, beispielsweise Wellpappeanlage, mit mindestens einer derartigen Materialbahn-Abrollanordnung. Die Erfindung ist außerdem auf ein entsprechendes Verfahren gerichtet.

Es ist aus dem Stand der Technik durch offenkundige Vorbenutzung bekannt, um Materialbahn-Abrollanordnungen Unfallschutz-Lichtvorhänge zu installieren, um unter anderem Personen vor Unfällen zu schützen. Die Unfallschutz-Lichtvorhänge arbeiten berührungslos und bilden ein Feld aus Strahlen, um den Gefahrenbereich um die jeweilige Materialbahn-Abrollanordnung zu sichern. Eine Unterbrechung eines oder mehrerer Strahlengänge löst einen Befehl aus, wie das Abschalten der gesamten Materialbahn-Abrollanordnung bzw. eines Teils derselben. Nachteilig hierbei ist, dass es trotz der Unfallschutz-Lichtvorhänge immer wieder zu Unfällen kommt. Auch treten gelegentlich Fehlauslösungen auf, was häufig die Produktion beeinträchtigt.

Die DE 10 2020 119 565 A1 betrifft ein Verfahren zur Überwachung eines in einen Sicherheitsbereich eines Rollenab- oder aufwicklers führenden Zuganges, durch welchen Materialrollen hinein- und/oder heraustransportierbar sind, wobei der Zugang durch eine zwischen zwei den Sicherheitsbereich mechanisch begrenzenden Elementen vorgesehene Öffnung gebildet ist, und wobei der Zugang durch eine Überwachungssensorik überwacht wird.

Die US 2003/0071162 A1 offenbart einen Rollenwechsler für eine bahnverarbeitende oder-bearbeitende Maschine, vorzugsweise für eine Rollenrotationsdruckmaschine, der Rollenwechsler umfassend: a) einen um eine Schwenkachse schwenkbaren ersten Rollenarm und einen schwenkbaren zweiten Rollenarm, b) einen ersten Abstreifer, der relativ zu dem ersten Achszapfen bewegbar ist, c) eine Antriebseinrichtung zum Schwenken der Rollenarme und Bewegen des ersten Abstreifers, d) eine Steuerungseinrichtung, welche die Antriebseinrichtung für eine Entnahme der Bahnrolle von Hand so steuert, dass die auf den Achszapfen gelagerte Bahnrolle mittels des ersten Abstreifers von dem ersten Achszapfen abgestreift wird, während sie auf dem zweiten Achszapfen verbleibt.

Die WO 2020/074564 A1 beschreibt eine Verarbeitungslinie für Bahnmaterialien. Diese weist ein Erfassungssystem zum Erfassen der Anwesenheit von Personen in der Nähe des Verarbeitungsabschnitts auf. Das Erkennungssystem umfasst mindestens einen ersten Anwesenheitssensor und ist dafür ausgelegt, die Anwesenheit von Personen in mindestens einem kontrollierten Bereich zu erkennen. Der kontrollierte Bereich ist unterteilt in einen zugänglichen Bereich, der bei laufender Anlage betreten werden kann, und einen Alarmbereich. Das Erkennungssystem ist so ausgelegt, dass es zwischen der Anwesenheit einer Person im zugänglichen Bereich und der Anwesenheit einer Person im Alarmbereichunterscheiden kann.

Die DE29602098 U1 offenbart ein Sensorsystem, das mindestens einen Sensor enthält. Aus einer Fülle von dem Sensor erzeugten Signalen wird ein Ist-Bild aus der Umgebung des Rollenwechslers gewonnen. Der Sensor reagiert auf akustische oder elektromagnetische Wellen und ist insbesondere ein optischer Sensor.

Der Erfindung liegt die Aufgabe zugrunde, die Nachteile des Stands der Technik zu überwinden. Insbesondere soll eine Materialbahn-Abrollanordnung geschaffen werden, die einen besonders hohen und zuverlässigen Schutz bietet. Fehlauslösungen sollen vermieden werden. Eine entsprechende Anlage mit mindestens einer solchen Materialbahn-Abrollanordnung und ein entsprechendes Verfahren sollen außerdem geliefert werden.

Diese Aufgabe wird erfindungsgemäß durch die in den Hauptansprüchen 1, 11 und 13 angegebenen Merkmale gelöst. Der Kern der Erfindung liegt in einer ersten Bereichs-Sicherheitsvorrichtung, die imstande ist, einen (Gefahren-)Bereich bzw. ein Gebiet zu sichern, der/das sich benachbart zu der Materialbahn-Abrollanordnung bzw. ersten Abrollvorrichtung erstreckt.

Die erste Bereichs-Sicherheitsvorrichtung arbeitet günstigerweise berührungslos und ist beispielsweise zuverlässig imstande, Personen vor Verletzungen bzw. Unfällen, wie bei dem Betrieb der ersten Abrollvorrichtung, zu schützen. Sie bildet im Betrieb vorzugsweise ein, insbesondere engmaschiges, Schutzfeld aus Strahlen, insbesondere Laserstrahlen, aus, das beispielsweise eine (maximale) Erstreckung zwischen 2 m und 5 m von der jeweiligen ersten Sicherheitseinrichtung aus aufweist. Die erste Bereichs-Sicherheitsvorrichtung ist bevorzugt imstande, eine unautorisierte oder autorisierte Materialbahnrolle, eine unautorisierte oder autorisierte Transporteinrichtung, eine Person und/oder ein anderes unautorisiertes oder autorisiertes Objekt zu erfassen bzw. zu erkennen. Aufgrund der ersten Bereichs-Sicherheitsvorrichtung ist ein Eingreifen einer (Bedien-)Person im Betrieb der Materialbahn-Abrollanordnung hinfällig. Vorzugsweise ist sie imstande, ein Performance Level d zu erfüllen.

Es ist von Vorteil, wenn die mindestens eine erste Sicherheitseinrichtung als Scanner, insbesondere Laserscanner, ausgebildet ist. Vorzugsweise sind zwischen zwei und vier erste Sicherheitseinrichtungen vorhanden. Diese sind bevorzugt beabstandet zueinander angeordnet. Es ist zweckmäßig, wenn die ersten Sicherheitseinrichtungen konstruktiv identisch sind. Sie können auch konstruktiv verschieden sein bzw. unterschiedliche Leistungen haben.

Das Gestell ist starr und weist vorzugsweise einen Sockel, Ständer und Träger auf. Es ist vorzugsweise in/an einem Boden bzw. Untergrund befestigt.

Es ist zweckmäßig, wenn die erste Abrollvorrichtung eine erste Bremseinheit umfasst, die imstande ist, eine erste Bremskraft auf die erste Materialbahnrolle beim Abrollen derselben aufzubringen.

Die erste Aufnahmeeinrichtung ist beispielsweise axial verschiebbar und/oder verkippbar. Sie umfasst bevorzugt mindestens einen Haltedom, der imstande ist, in die erste Materialbahnrolle bzw. in deren zentrale Traghülse axial einzugreifen. Die erste Materialbahnrolle ist so gelagert und erstreckt sich dann vorzugsweise horizontal. Sie ist beabstandet zu dem Boden gehalten. Günstigerweise hat die erste Aufnahmeeinrichtung zwei einander gegenüberliegende Haltedorne, die im Einsatz in die Materialbahnrolle bzw. in deren Traghülse stirnseitig gegenüberliegend eingreifen.

Die erste Verlagerungseinrichtung umfasst beispielsweise mindestens einen ersten Verlagerungsantrieb. Es ist zweckmäßig, wenn sie imstande ist, die erste Aufnahmeeinrichtung zwischen der Abrollstellung und Materialbahnrollen-Wechselstellung vertikal zu verlagern, insbesondere zu verschwenken. Der mindestens eine erste Verlagerungsantrieb ist beispielsweise als Hydraulik-, Pneumatik- oder Elektroantrieb ausgeführt. Er ist vorzugsweise längenveränderlich und bevorzugt als Kolben-Zylinder-Einheit ausgebildet. Die erste Aufnahmeeinrichtung und Verlagerungseinrichtung stehen bevorzugt in direkter oder indirekter Verbindung miteinander.

Die Abrollstellung der ersten Aufnahmeeinrichtung befindet sich vorzugsweise oberhalb der Materialbahnrollen-Wechselstellung der ersten Aufnahmeeinrichtung. In der Abrollstellung der ersten Aufnahmeeinrichtung erfolgt im Betrieb der Materialbahn-Abrollanordnung ein Abrollen der ersten Materialbahn. In der Materialbahnrollen-Wechselstellung ist die erste Aufnahmeeinrichtung imstande, eine neue erste Materialbahnrolle aufzunehmen oder eine alte, wie eine bereits zumindest teilweise verbrauchte, erste Materialbahnrolle abzugeben.

Es ist zweckmäßig, wenn mindestens ein Sensor, wie Winkelsensor, Kamera oder dergleichen die Abrollstellung und/oder Materialbahn-Wechselstellung bzw. eine jeweilige Stellung der ersten Verlagerungseinrichtung bzw. ersten Aufnahmeeinrichtung erfasst. Günstigerweise werden entsprechende Positionssignale an eine Sicherheitsverarbeitungseinheit, direkt oder indirekt, übermittelt.

Vorzugsweise ist die Materialbahn-Abrollanordnung imstande, automatisch, wie teilautomatisch oder vollautomatisch, zu arbeiten, insbesondere eine erste Materialbahnrolle aufzunehmen und/oder abzugeben.

Unter einer Materialbahnrolle wird hier eine Rolle verstanden, die neu/voll ist und so die endliche Materialbahn trägt oder leer ist und so keine Materialbahn (mehr) trägt oder eine Zwischenmenge an Materialbahn, wie einen Rest derselben, trägt.

Die Transporteinrichtung ist beispielsweise als Flur-, Unterflur- oder Oberflur-Transporteinrichtung ausgebildet. Materialbahnrollen sind vorzugsweise automatisiert bzw. fahrerlos an die Materialbahn-Abrollanordnung antransportierbar und/oder an die Materialbahn-Abrollanordnung übergebbar. Sie sind bevorzugt automatisiert bzw. fahrerlos von der Materialbahn-Abrollanordnung abtransportierbar und/oder von der Materialbahn-Abrollanordnung übernehmbar. Die Transporteinrichtung hat bevorzugt mindestens einen Antrieb. Es ist zweckmäßig, wenn die Transporteinrichtung mindestens eine eigene Sicherheitsvorrichtung, wie Kamera, Scanner oder dergleichen, umfasst, insbesondere wenn sie imstande ist, autonom zu arbeiten bzw. zu transportieren und als Transportwagen ausgebildet ist. Die mindestens eine Sicherheitseinrichtung der Transporteinrichtung, sofern vorhanden, ist beispielsweise imstande, bei erkannter Gefahr die Transporteinrichtung sofort zu stoppen.

Die Transporteinrichtung ist beispielsweise ein Flurförderzeug, wie Transportwagen, das vorzugsweise imstande ist, autonom bzw. automatisiert Materialbahnrollen zu transportieren. Sie weist bevorzugt eine Laufeinheit, wie Radeinheit, Ketteneinheit oder dergleichen, zur Abstützung gegenüber einem Untergrund bzw. Boden auf. Die Transporteinrichtung umfasst günstigerweise eine eigene Energiespeichereinheit und ist im Betrieb imstande, Fahrsignale bzw. Betriebssignale zu empfangen. Sie ist bevorzugt imstande, mit der Sicherheitsverarbeitungseinheit, direkt oder indirekt, zu kommunizieren. Eine Sicherheitseinrichtung/en der Transporteinrichtung, sofern vorhanden, ist/sind beispielsweise nach vorne, nach seitlich außen und/oder hinten gewandt.

Alternativ ist die Transporteinrichtung zum Beispiel entsprechend als (Endlos-)Fördermittel-Transporteinrichtung, wie Förderketten-Transporteinrichtung, zum Transportieren der Materialbahnrollen oder Schienen-Transporteinrichtung zum Transportieren der Materialbahnrollen auf Schienen ausgebildet.

Es ist zweckmäßig, wenn die Materialbahn-Abrollanordnung bezüglich einer Symmetrieebene symmetrisch ist.

Weitere vorteilhafte Ausgestaltungen der Erfindung sind in den Unteransprüchen angegeben.

Die mit der ersten Sicherheitseinrichtung jeweils erzeugbaren Sicherheitsfelder gemäß dem Unteranspruch 2 sind imaginär und nicht sichtbar. Es ist von Vorteil, wenn Sicherheitsfelder simultan bzw. gleichzeitig vorliegen. Es ist zweckmäßig, wenn Sicherheitsfelder von der Materialbahn-Abrollanordnung weglaufen und/oder sich zumindest teilweise entlang derselben, wie zumindest teilweise entlang der ersten Abrollvorrichtung, erstrecken. Die Sicherheitsfelder können im Betrieb gleiche Formen und/oder Größen aufweisen. Durch die Sicherheitsfelder sind Unregelmäßigkeiten, wie ein unautorisierter Eintritt, zum Beispiel einer (Bedien-) Person, einer Materialbahnrolle, einer Transporteinrichtung und/oder eines anderen Objekts, in den Gefahrenbereich, erfassbar bzw. erkennbar. Die Sicherheitsfelder sind vorzugsweise frei konfigurierbar.

Die Materialbahn-Abrolleinrichtung gemäß dem Unteranspruch 3 ist besonders funktionssicher und störungsunanfällig. Die Sicherheitsfelder bieten einen besonders großen Erkennungs- bzw. Erfassungsbereich. Sie erstrecken sich bevorzugt horizontal.

Auch die Ausgestaltung gemäß dem Unteranspruch 4 ist besonders funktionssicher und störungsunanfällig. Es ist zweckmäßig, wenn sich die Sicherheitsfelder benachbart zu der diese erzeugenden ersten Sicherheitseinrichtung bereichsweise überlappen. Günstigerweise haben die Sicherheitsfelder auch einander nicht überlappende Bereiche.

Die Sicherheitsfelder gemäß dem Unteranspruch 5 haben beispielsweise im Betrieb eine (im Wesentlichen) rechteckförmige, trapezförmige, dreieckförmige und/oder kreissektorförmige, wie teilkreisförmige, wie halbkreisförmige, Gestalt. Kombinationen sind möglich. Günstigerweise sind die Formen bzw. Größen der Sicherheitsfelder im Betrieb gleichbleibend. Die Formen und/oder Größen sind beispielsweise von räumlichen Gegebenheiten und/oder Transportwegen der Materialbahnrollen bzw. mindestens einen Transporteinrichtung abhängig.

Auch die Materialbahn-Abrollanordnung gemäß dem Unteranspruch 6 ist besonders funktionssicher und störungsunanfällig. Beispielsweise erstrecken sich die Sicherheitsfelder von der jeweiligen ersten Sicherheitseinrichtung in gegensinnige Richtungen, schräg oder senkrecht zueinander. Es ist zweckmäßig, wenn sich mindestens ein Sicherheitsfeld längs der ersten Aufnahmeeinrichtung und/oder senkrecht zu dieser erstreckt.

Gemäß dem Unteranspruch 7 erfolgt bevorzugt eine Überwachung der, insbesondere zeitlichen bzw. logischen Abfolge, der Unterbrechung/en der Sicherheitsfelder. Günstigerweise kennt die erste Bereichs-Sicherheitsvorrichtung bzw. eine Sicherheitsverarbeitungseinheit eine Unterbrechung der Sicherheitsfelder, die bei einem ordnungsgemäßen Antransport, Abtransport, Aufnehmen und/oder Abgeben der ersten Materialbahnrolle vorliegt. Eine Unregelmäßigkeit ist demnach bei einer Abweichung davon erkennbar, zum Beispiel wenn eine Person oder ein Objekt in dem Gefahrenbereich die Sicherheitsfelder in einer anderen als vorbestimmten bzw. festgelegten (zeitlichen) Abfolge unterbricht.

Die Ausgestaltung gemäß dem Unteranspruch 8 führt zu einer Materialbahn-Abrollanordnung, die äußerst funktionssicher und einfach ist. Die mindestens eine erste Sicherheitseinrichtung ist ortsfest bzw. unbeweglich. Die erste Sicherheitseinrichtung und erste Aufnahmeeinrichtung bzw. erste Verlagerungseinrichtung sind so beweglich zueinander.

Die Ausgestaltung gemäß dem Unteranspruch 9 erlaubt beispielsweise eine sichere Erkennung bzw. Erfassung von Personen und/oder Materialbahnrollen, die antransportiert bzw. abtransportiert werden.

Bei der Ausgestaltung gemäß dem Unteranspruch 10 ist eine funktionssichere störungsfreie Erfassung von Personen und/oder Materialbahnrollen wieder möglich. Die mindestens eine erste Sicherheitseinrichtung ist beispielsweise direkt unterhalb der ersten Verlagerungseinrichtung an dem Gestell oder (seitlich) versetzt unterhalb der ersten Verlagerungseinrichtung an dem Gestell angeordnet.

Es ist zweckmäßig, wenn die Materialbahn-Abrollanordnung eine zweite Abrollvorrichtung zum Abrollen einer endlichen zweiten Materialbahn von einer zweiten Materialbahnrolle umfasst. Die zweite Abrollvorrichtung ist bevorzugt wie die erste Abrollvorrichtung ausgebildet. Günstigerweise ist die endliche zweite Materialbahn wie die endliche erste Materialbahn ausgeführt. Die Materialbahn-Abrollanordnung ist vorzugsweise als Materialbahn-Spleißanordnung ausgebildet, die imstande ist, eine endlose Materialbahn, insbesondere für die Wellpappeherstellung, aus der endlichen ersten und zweiten Materialbahn zu erzeugen bzw. abzurollen. Günstigerweise ist auch dann eine zweite Bereichs-Sicherheitsvorrichtung vorhanden, die wie die erste Bereichs-Sicherheitsvorrichtung ausgebildet ist und analog arbeitet. Sicherheitsfelder der ersten und zweiten Bereichs-Sicherheitsvorrichtungen sind vorzugsweise im Betrieb beabstandet zueinander angeordnet. Sie verlaufen zum Beispiel symmetrisch zueinander.

Die Sicherheitsverarbeitungseinheit gemäß dem Unteranspruch 12 ist bevorzugt elektrischer bzw. elektronischer Art. Sie ist zum Beispiel Bestandteil der Materialbahn-Abrollanordnung oder eine dieser übergeordnete Sicherheitsverarbeitungseinheit. Bereichssignale sind Signale, die den gesicherten Bereich charakterisieren. Sie sind elektrischer Art und bilden Sicherheitssignale.

Die Sicherheitsverarbeitungseinheit ist zum Beispiel imstande, in einer Gefahrensituation Gefahr-bringende Bewegungen bei der Produktion zu stoppen oder verlangsamen. Sie ist imstande, in einer Gefahrensituation zum Beispiel die mindestens eine Transporteinrichtung zu stoppen oder zu verlangsamen, um einen Unfall, beispielsweise mit Personenschaden, zu vermeiden. Sie ist beispielsweise alternativ oder zusätzlich imstande, in einer erkannten Gefahrensituation die erste Abrollvorrichtung vollständig zu stoppen oder zu verlangsamen, alternativ auch nur mindestens eine Einzelfunktion derselben, wie Abrollen der ersten Materialbahnrolle, Emporheben und/oder Absenken derselben, zu stoppen oder zu verlangsamen, um einen Unfall zu vermeiden. Beispielsweise ist zusätzlich ein, optisches oder akustisches, Warnsignal abgebbar.

Die Signalverarbeitungseinheit ist imstande, Signale, wie Bereichssignale bzw. Sicherheitssignale, zu empfangen und verarbeiten. Sie ist außerdem bevorzugt imstande, Signale, wie Betätigungssignale bzw. Fehlersignale, abzugeben.

Die Ausführungen zu dem Unteranspruch 12 gelten im Wesentlichen analog für den Unteranspruch 14.

Gemäß dem Unteranspruch 15 wird bevorzugt eine, insbesondere zeitliche bzw. logische Abfolge, der Unterbrechung der Sicherheitsfelder überwacht. Günstigerweise kennt die Sicherheitsverarbeitungseinheit eine Unterbrechung der Sicherheitsfelder, die bei einem ordnungsgemäßen Antransport, Abtransport, Aufnehmen und/oder Abgeben der ersten Materialbahnrolle vorliegt. Eine Unregelmäßigkeit ist demnach bei einer Abweichung davon erkennbar, zum Beispiel wenn eine Person oder ein Objekt in dem Gefahrenbereich die Sicherheitsfelder in einer anderen als vorbestimmten bzw. festgelegten (zeitlichen) Abfolge unterbricht.

Die hier angegebenen Signalverbindungen sind beispielsweise drahtlos ausgeführt. Alternativ können auch drahtgebundene Signalverbindungen vorliegen.

Die Unteransprüche 2 bis 10 und 12 betreffen auch bevorzugte Weiterbildungen des Verfahrens gemäß dem unabhängigen Anspruch 13.

Nachfolgend wird unter Bezugnahme auf die beigefügte Zeichnung eine bevorzugte Ausführungsform der Erfindung beispielhaft beschrieben. Dabei zeigen:
- Fig. 1: eine vereinfachte Seitenansicht einer erfindungsgemäßen Materialbahn-Abrollanordnung mit zwei aufgenommenen Materialbahnrollen,
- Fig. 2: im Wesentlichen eine Teilansicht der in Fig. 1 veranschaulichten Materialbahn-Abrollanordnung, wobei die Aufnahmeeinrichtun- gen bzw. Verlagerungsarme in unterschiedlichen Stellungen gezeigt und die Materialbahnrollen aus Illustrationsgründen weggelassen sind,
- Fig. 3: eine Fig. 2 entsprechende Teilansicht, bei welcher sich die beiden Abrollvorrichtungen in ihrer Materialbahnrollen-Wechselstellung befinden,
- Fig. 4: eine Draufsicht, die die Materialbahn-Abrollanordnung gemäß Figuren 1 bis 3 veranschaulicht, wobei aus Illustrationsgründen die Materialbahnrollen und Teile der Materialbahn-Abrollanordnung weggelassen sind,
- Fig. 5: eine Fig. 4 entsprechende Draufsicht, wobei durch eine erste Sicherheitseinrichtung erzeugte Sicherheitsfelder aus Illustrationsgründen mit veranschaulicht sind,
- Fig. 6: eine Fig. 5 entsprechende Draufsicht, wobei beispielhaft weitere Sicherheitsfelder durch die erste Sicherheitseinrichtung erzeugt sind,
- Fig. 7: eine Fig. 5 entsprechende Draufsicht, wobei das gesamte Sicherheitsfeld dargestellt ist, und
- Fig. 8: eine Draufsicht, die den Antransport einer Materialbahnrolle an die Materialbahn-Abrollanordnung mit den gemäß Fig. 7 aktiven Bereichs-Sicherheitsvorrichtungen veranschaulicht

Eine Wellpappeanlage (nicht in der Gesamtheit in den Figuren dargestellt) umfasst eine bekannte Wellpappe-Produktionsanordnung zur Herstellung einer einseitig kaschierten Wellpappebahn (nicht dargestellt). Eine derartige Wellpappe-Produktionsanordnung wird im Allgemeinen auch als Single Facer bezeichnet und weist zum Erzeugen einer eine Wellung aufweisenden Wellbahn aus einer Materialbahn eine Riffeleinrichtung mit Riffelwalzen auf. Zum Verbinden der Wellbahn mit einer Glattbahn weist die Wellpappe-Produktionsanordnung eine Leim-Auftragseinrichtung auf, die Leim auf Spitzen der Wellbahn aufträgt. Zum Anpressen der Glattbahn gegen die mit Leim versehene Wellbahn hat die Wellpappe-Produktionsanordnung ein Anpressmodul, sodass eine einseitig kaschierte Wellpappebahn aus der Wellbahn und Glattbahn entsteht.

Der Wellpappe-Produktionsanordnung sind eine erste Materialbahn-Abrollanordnung zum Abrollen bzw. Bereitstellen einer endlosen Materialbahn 1 und eine weitere bzw. zweite Materialbahn-Abrollanordnung (nicht dargestellt) zum Abrollen bzw. Bereitstellen einer weiteren bzw. zweiten endlosen Materialbahn (nicht dargestellt) vorgeordnet.

Aus der endlosen Materialbahn 1 ist zum Beispiel die Wellbahn erzeugbar, die Bestandteil der einseitig kaschierten Wellpappebahn ist und ebenfalls endlos ist. Alternativ bildet die endlose Materialbahn 1 die Glattbahn bzw. Deckbahn der einseitig kaschierten Wellpappebahn. Die Glattbahn ist ebenfalls endlos.

Die einseitig kaschierte Wellpappebahn wird vorzugsweise mit einer weiteren endlosen Glattbahn bzw. Kaschierbahn oder einseitig kaschierten Wellpappebahn unter Bildung einer beidseitig kaschierten Wellpappebahn leimend verbunden, die zum Beispiel drei- oder fünflagig ist. Die weitere endlose Glattbahn und/oder einseitig kaschierte Wellpappebahn kann auch durch die endlose Materialbahn 1 gebildet sein.

Die beidseitig kaschierte Wellpappebahn wird vorzugsweise in Teil-Wellpappebahnen geschnitten. Aus der beidseitig kaschierten Wellpappebahn bzw. den Teil-Wellpappebahnen werden bevorzugt Wellpappebögen erzeugt.

Nachdem die beiden Materialbahn-Abrollanordnungen vorzugsweise identisch sind, wird nachfolgend nur eine der Materialbahn-Abrollanordnungen unter Bezugnahme auf die Zeichnung im Detail beschrieben. Zunächst wird deren konstruktiver Aufbau erläutert.

Die Materialbahn-Abrollanordnung umfasst zum Abrollen einer endlichen ersten Materialbahn von einer ersten Materialbahnrolle 2 eine erste Abrollvorrichtung 3 und zum Abrollen einer endlichen zweiten Materialbahn 4 von einer zweiten Materialbahnrolle 5 eine zweite Abrollvorrichtung 14.

Die endliche erste Materialbahn und endliche zweite Materialbahn 4 werden zum Bereitstellen der endlosen Materialbahn 1 in der Materialbahn-Abrollanordnung fest miteinander verbunden, insbesondere durch ein Spleiß- bzw. Klebeband (nicht dargestellt). Das Klebeband ist beispielsweise händisch oder maschinell an diesen anbringbar. Es ist vorzugsweise beidseitig klebend.

Die Materialbahn-Abrollanordnung hat ein Gestell 6 mit einem Gestellsockel 7, einem Gestellständer 8 und einem Gestellträger 9. Der Gestellsockel 7 ist in/an einem Boden bzw. Untergrund 10, wie Hallenboden, befestigt. An dem Gestellsockel 7 ist oben der Gestellständer 8 angebracht. Der Gestellständer 8 erstreckt sich im Wesentlichen vertikal bzw. senkrecht zu dem Boden 10. Der Gestellständer 8 und/oder Gestellsockel 7 sind beispielsweise jeweils durch zwei Seitenteile gebildet. Der Gestellträger 9 ist an einem dem Gestellsockel 7 gegenüberliegenden oberen Endbereich des Gestellständers 8 angeordnet und verläuft im Wesentlichen parallel zu dem Boden 10. Er erstreckt sich beabstandet zu dem Boden 10.

Die erste Abrollvorrichtung 3 weist zur Aufnahme der ersten Materialbahnrolle 2 eine erste Aufnahmeeinrichtung 11 auf, die in aufgenommenem Zustand der ersten Materialbahnrolle 2 in eine zentrale Öffnung (nicht dargestellt) der ersten Materialbahnrolle 2 geführt ist. Die erste Aufnahmeeinrichtung 11 umfasst zwei Haltedorne, die an zwei parallel zueinander verlaufenden ersten Verlagerungsarmen 12 der ersten Abrollvorrichtung 3 angeordnet sind und von dort aufeinander zu vorspringen. Die ersten Verlagerungsarme 12 sind um eine erste Schwenkachse 13 schwenkbar gelagert.

Die zweite Abrollvorrichtung 14 ist entsprechend der ersten Abrollvorrichtung 3 ausgebildet. Sie weist zur Aufnahme der zweiten Materialbahnrolle 5 eine zweite Aufnahmeeinrichtung 15 auf, die in aufgenommenem Zustand der zweiten Materialbahnrolle 5 in eine zentrale Öffnung (nicht dargestellt) der zweiten Materialbahnrolle 5 geführt ist. Die zweite Aufnahmeeinrichtung 15 umfasst zwei Haltedorne, die an zwei parallel zueinander verlaufenden zweiten Verlagerungsarmen 16 der zweiten Abrollvorrichtung 14 angeordnet sind und von dort aufeinander zu vorspringen. Die zweiten Verlagerungsarme 16 sind um eine zweite Schwenkachse 17 schwenkbar gelagert. Die Schwenkachsen 13, 17 verlaufen horizontal und parallel zueinander. Die Abrollvorrichtungen 3, 14 sind unabhängig voneinander betätigbar.

Ausgehend von dem Gestellsockel 7 und/oder Gestellständer 8 erstrecken sich die ersten Verlagerungsarme 12 und zweiten Verlagerungsarme 16. Die ersten Verlagerungsarme 12 und zweiten Verlagerungsarme 16 sind schwenkbar an dem Gestellsockel 7 und/oder Gestellständer 8 gelagert und relativ zu dem Gestellsockel 7 bzw. Gestellständer 8 einander gegenüberliegend angeordnet.

Die ersten Verlagerungsarme 12 sind Bestandteil einer ersten Verlagerungseinrichtung und stehen mit mindestens einem ersten Verlagerungsantrieb 18 in Antriebsverbindung. Sie sind vorzugsweise unabhängig voneinander verlagerbar.

Die zweiten Verlagerungsarme 16 sind Bestandteil einer zweiten Verlagerungseinrichtung und stehen mit mindestens einem zweiten Verlagerungsantrieb 19 in Antriebsverbindung. Sie sind vorzugsweise unabhängig voneinander verlagerbar.

Die ersten und zweiten Verlagerungsarme 12 bzw. 16 sind jeweils zwischen einer unteren Materialbahnrollen-Wechselstellung und einer oberen Abrollstellung verschwenkbar. Entsprechend ist so die erste bzw. zweite Aufnahmeeinrichtung 11 bzw. 15, gegebenenfalls mit Materialbahnrolle 2 bzw. 5, verschwenkbar. In Fig. 2 befinden sich die ersten in Volllinie dargestellten Verlagerungsarme 12 in der Materialbahnrollen-Wechselstellung, während sich dagegen die in Volllinie dargestellten zweiten Verlagerungsarme 16 in ihrer Abrollstellung befinden.

Wie Fig. 1 zeigt, trägt der Gestellträger 9 unten eine erste Zuführwalze 20 und eine zweite Zuführwalze 21 der Materialbahn-Abrollanordnung. Die endliche erste Materialbahn ist über die erste Zuführwalze 20 einer Schneide- und Verbindevorrichtung bzw. Spleißvorrichtung der Materialbahn-Abrollanordnung zuführbar, während die endliche zweite Materialbahn 4 über die zweite Zuführwalze 21 der Schneide- und Verbindevorrichtung bzw. Spleißvorrichtung zuführbar ist. Jede Zuführwalze 20, 21 ist an einem Tragarm 22 bzw. 23 drehbar gelagert, der zum Spannen der jeweiligen endlichen Materialbahn 4 an dem Gestellträger 9 oberhalb der jeweiligen Materialbahnrolle 2 bzw. 5 schwenkbar gelagert ist.

Die Schneide- und Verbindevorrichtung dient zum Herstellen der endlosen Materialbahn 1 aus der endlichen ersten und zweiten Materialbahn 4. Sie umfasst zum Beispiel eine erste Vorbereitungseinrichtung 24, eine zweite Vorbereitungseinrichtung 25, eine erste Verbindeeinrichtung 26, eine zweite Verbindeeinrichtung 27, eine Tischeinrichtung (nicht dargestellt) und eine Führung (nicht dargestellt).

Die Führung verläuft gerade in/an dem Gestellträger 9 und parallel zu dem Boden 10.

Jede Vorbereitungseinrichtung 24, 25 weist zu ihrer Verlagerung für die Vorbereitung der Verbindung der endlichen Materialbahn 4 miteinander entlang der Führung einen eigenen Verlagerungsantrieb auf.

Jede Verbindeeinrichtung 26, 27 ist imstande, ein Bahnende einer endlichen Materialbahn mit einem Bahnanfang einer endlichen weiteren Materialbahn mittels eines Klebebands zu verbinden. Die Verbindeeinrichtungen 26, 27 sind längs der Führung beabstandet zueinander angeordnet. Sie sind an dem Gestellträger 9 oberhalb der Führung bzw. der Vorbereitungseinrichtungen 24, 25 angeordnet. Jede Verbindeeinrichtung 26, 27 umfasst vorzugsweise eine Schneideeinheit zum Durchtrennen einer Materialbahn nach der Verbindung.

Die Vorbereitungseinrichtungen 24, 25 und die Tischeinrichtung sind relativ zu den Verbindeeinrichtungen 26, 27 verlagerbar.

Die Tischeinrichtung ist zwischen den beiden Vorbereitungseinrichtungen 24, 25 angeordnet und wie die Vorbereitungseinrichtungen 24, 25 entlang der Führung verlagerbar. Sie wirkt in Abhängigkeit ihrer jeweiligen Position mit der ersten Vorbereitungseinrichtung 24, der zweiten Vorbereitungseinrichtung 25, der ersten Verbindeeinrichtung 26 bzw. der zweiten Verbindeeinrichtung 27 zusammen und ist, insbesondere auch unabhängig von diesen, entlang der Führung verlagerbar.

Der Schneide- und Verbindevorrichtung ist in einer Transportrichtung der endlosen Materialbahn 1 eine erste Umlenkwalze 28 nachgeordnet, die drehbar an einem Speicherwagen (nicht dargestellt) der Materialbahn-Abrollanordnung gelagert ist. Der Speicherwagen ist im Bereich eines dem Gestellständer 8 abgewandten, oberen Endes des Gestellträgers 9 angeordnet und entlang einer Speicherwagen-Führung (nicht dargestellt) verlagerbar, die sich parallel zu dem Boden 10 und oberhalb der Führung erstreckt.

Die Speicherwagen-Führung gibt eine Verlagerungsbahn für den Speicherwagen vor und erstreckt sich im Wesentlichen entlang des gesamten Gestellträgers 9.

Bei Betrieb der Materialbahn-Abrollanordnung bzw. der Wellpappeanlage kann es vorkommen, dass sich die Bahnspannung der endlosen Materialbahn 1 verändert, was zu einer automatischen bzw. selbstständigen Verlagerung des Speicherwagens entlang der Speicherwagen-Führung führt und so auch zu einer automatischen bzw. selbstständigen Veränderung der Speichermenge der endlosen Materialbahn 1 in der Materialbahn-Abrollanordnung führt.

Zur Umlenkung der endlosen Materialbahn 1 ist im Bereich eines Materialbahnauslaufs 29 der Materialbahn-Abrollanordnung eine zweite Umlenkwalze 30 drehbar an dem Gestellträger 9 gelagert. Der zweiten Umlenkwalze 30 ist in Bezug auf die Transportrichtung der endlosen Materialbahn 1 eine dritte Umlenkwalze 31 nachgeordnet, die ebenfalls an dem Speicherwagen drehbar gelagert ist.

Gemäß Fig. 1 ist die zweite Materialbahnrolle 5 aktiv. Die endlich zweite Materialbahn 4 wird von der zweiten Materialbahnrolle 5 abgerollt und so gefördert. Sie wird irgendwann zu Ende gehen. Die endliche erste Materialbahn wird dann davor mit der endlichen zweiten Materialbahn 4 bzw. endlosen Materialbahn 1 klebend verbunden und abgerollt.

Die endliche zweite Materialbahn 4 ist gemäß Fig. 1 über die zweite Zuführwalze 21 zu der Schneide- und Verbindevorrichtung geführt. Sie ist zwischen den Vorbereitungseinrichtungen 24, 25 hindurchgeführt. Außerdem ist sie zwischen der ersten Vorbereitungseinrichtung 24 und der zweiten Verbindeeinrichtung 27 hindurchgeführt. Sie ist auch zwischen der zweiten Verbindeeinrichtung 27 und der ersten Verbindeeinrichtung 26 hindurchgeführt. Die Vorbereitungseinrichtungen 24, 25 und Verbindeeinrichtungen 26, 27 sind im Wesentlichen gerade inaktiv.

Nach der Schneide- und Verbindevorrichtung wird die endlose Materialbahn 1 um die erste Umlenkwalze 28 geführt. Anschließend wird sie um die zweite Umlenkwalze 30 und danach um die dritte Umlenkwalze 31 geführt. Sie läuft dann zu dem Materialbahnauslauf 29.

Die endliche erste Materialbahn, die von der ersten Materialbahnrolle 2 stammt, wird zum Beispiel von der Schneide- und Verbindevorrichtung gerade in einer Wartestellung gehalten, sodass diese bei Bedarf mit der endlichen zweiten Materialbahn 4 zu der endlosen Materialbahn 1 verbindbar ist. Die erste Abrollvorrichtung 3 ist gemäß Fig. 1 aktuell inaktiv.

Mit der Materialbahn-Abrollanordnung ist kontinuierlich die endlose Materialbahn 1 bereitstellbar. Sie kann auch anders ausgebildet sein. Eine gattungsgemäße Materialbahn-Abrollanordnung ist beispielsweise aus der EP 3 231 750 A1 bzw. der parallelen US 2017/297849A1 bekannt, auf die bezüglich konkretem Aufbau und Betrieb sowie detaillierter Funktion verwiesen wird.

Wie veranschaulicht, ist unter jedem ersten Verlagerungsarm 12 an dem Gestell 6, zum Beispiel außenseitig, eine erste Sicherheitseinrichtung 32 angeordnet, die Bestandteil einer ersten Bereichs-Sicherheitsvorrichtung ist. Insgesamt umfasst die Materialbahn-Abrollanordnung so zwei erste Sicherheitseinrichtungen 32, die horizontal beabstandet zueinander angeordnet sind.

Unter jedem zweiten Verlagerungsarm 16 ist an dem Gestell 6, zum Beispiel außenseitig, eine zweite Sicherheitseinrichtung 33 angeordnet, die Bestandteil einer zweiten Bereichs-Sicherheitsvorrichtung ist. Insgesamt umfasst die Materialbahn-Abrollanordnung so zwei zweite Sicherheitseinrichtungen 33, die horizontal beabstandet zueinander angeordnet sind.

Die ersten Sicherheitseinrichtungen 32 und zweiten Sicherheitseinrichtungen 33 sind ortsfest fußseitig an dem Gestell 6, insbesondere an dessen Gestellsockel 7 und/oder Gestellständer 8 angeordnet.

Jede erste Sicherheitseinrichtung 32 ist benachbart zu einem ersten Verlagerungsarm 12 an dem Gestell 6 angeordnet. Zum Beispiel sind die beiden ersten Sicherheitseinrichtungen 32 zwischen den ersten Verlagerungsarmen 12 oder direkt vertikal unter diesen an dem Gestell 6 angeordnet. Sie sind jeweils weg von der zweiten Abrollvorrichtung 14 gerichtet.

Jede zweite Sicherheitseinrichtung 33 ist benachbart zu einem zweiten Verlagerungsarm 16 an dem Gestell 6 angeordnet. Zum Beispiel sind die beiden zweiten Sicherheitseinrichtungen 33 zwischen den zweiten Verlagerungsarmen 16 oder direkt vertikal unter diesen an dem Gestell 6 angeordnet. Sie sind jeweils weg von der ersten Abrollvorrichtung 3 gerichtet.

Die ersten Sicherheitseinrichtungen 32 sind gegenüberliegend zu den zweiten Sicherheitseinrichtungen 33 angeordnet.

Jede erste und zweite Sicherheitseinrichtung 32 bzw. 33 steht mit einer Sicherheitsverarbeitungseinheit 34 zumindest zeitweise, bevorzugt kontinuierlich bzw. stets, in Signalverbindung (Fig. 2).

Wie Fig. 5 beispielhaft veranschaulicht, ist eine erste Sicherheitseinrichtung 32 im Betrieb imstande, insbesondere kontinuierlich, ein rechteckiges erstes Sicherheitsfeld 35 zu erzeugen. Das erste Sicherheitsfeld 35 geht beidseitig gleichmäßig von der ersten entsprechenden ersten Sicherheitseinrichtung 32 aus und erstreckt sich parallel zu der ersten Schwenkachse 13. Es verläuft auch senkrecht zu der ersten Schwenkachse 13 weg von der Materialbahn-Abrollanordnung bzw. zweiten Abrollvorrichtung 14 über den benachbarten ersten Verlagerungsarm 12 hinweg. Der zu der ersten Sicherheitseinrichtung 32 benachbart angeordnete erste Verlagerungsarm 12 befindet sich zumindest teilweise, bevorzugt zumindest großteils, in dem ersten Sicherheitsfeld 35.

Die erste Sicherheitseinrichtung 32 erzeugt außerdem im Betrieb, insbesondere kontinuierlich, ein zweites Sicherheitsfeld 36, das zum Beispiel die Gestalt eines rechtwinkligen Dreiecks aufweist und sich größtenteils seitlich neben dem ersten Sicherheitsfeld 35 erstreckt. Das zweite Sicherheitsfeld 36 erstreckt sich von der entsprechenden ersten Sicherheitseinrichtung 32 parallel zu der ersten Schwenkachse 13 nach seitlich außen bzw. weg von der anderen ersten Sicherheitseinrichtung 32. Ferner erstreckt es sich wie das erste Sicherheitsfeld 35 senkrecht zu der ersten Schwenkachse 13 weg von der Materialbahn-Abrollanordnung bzw. zweiten Abrollvorrichtung 14. Mit zunehmender Entfernung von der ersten Sicherheitseinrichtung 32 längs der ersten Schwenkachse 13 nimmt die Erstreckung des zweiten Sicherheitsfelds 36 senkrecht zu der ersten Schwenkachse 13 zu. Das zweite Sicherheitsfeld 36 bildet ein seitlich äußeres Sicherheitsfeld.

Das erste Sicherheitsfeld 35 und das zweite Sicherheitsfeld 36 erstrecken sich beispielsweise mit einem identischen Betrage von der entsprechenden ersten Sicherheitseinrichtung 32 weg senkrecht zu der ersten Schwenkachse 13. Sie überlappen sich benachbart zu der entsprechenden ersten Sicherheitseinrichtung 32.

Die erste Sicherheitseinrichtung 32 ist außerdem imstande, insbesondere kontinuierlich, ein drittes Sicherheitsfeld 37 zu erzeugen, das wieder als rechteckförmiges Dreieck ausgeführt ist und sich im Vergleich mit dem zweiten Sicherheitsfeld 36 in gegensinniger Richtung von der ersten Sicherheitseinrichtung 32 erstreckt. Es verläuft von der entsprechenden ersten Sicherheitseinrichtung 32 parallel zu der ersten Schwenkachse 13 in Richtung auf die andere erste Sicherheitseinrichtung 32 und bevorzugt über diese und den dort angeordneten ersten Verlagerungsarm 12 hinweg. Mit zunehmender Entfernung des dritten Sicherheitsfelds 37 von der entsprechenden ersten Sicherheitseinrichtung 32 längs der ersten Schwenkachse 13 nimmt die Erstreckung des dritten Sicherheitsfelds 37 senkrecht zu der ersten Schwenkachse 13 zu. Das dritte Sicherheitsfeld 37 erfasst einen zentralen Bereich bzw. Materialbahnrollen-Aufnahmebereich der ersten Abrollvorrichtung 3.

Die maximale Erstreckung des dritten Sicherheitsfeldes 37 senkrecht zu der ersten Schwenkachse 13 liegt beispielsweise zwischen 20 % und 60 %, bevorzugt zwischen 30 % und 50 %, der maximalen Erstreckung des ersten Sicherheitsfeldes 35 weg von der entsprechenden ersten Sicherheitseinrichtung 32 senkrecht zu der ersten Schwenkachse 13.

Das erste Sicherheitsfeld 35 und das dritte Sicherheitsfeld 37 überlappen sich benachbart zu der entsprechenden ersten Sicherheitseinrichtung 32.

Das erste Sicherheitsfeld 35 ist quasi zwischen dem zweiten Sicherheitsfeld 36 und dem dritten Sicherheitsfeld 37 angeordnet.

Das erste Sicherheitsfeld 35, zweite Sicherheitsfeld 36 und dritte Sicherheitsfeld 37 haben jeweils miteinander fluchtende Grundlinien, die sich benachbart zu der ersten Schwenkachse 13 und parallel zu dieser erstrecken.

Die Sicherheitsfelder 35, 36, 37 erfassen die erste Abrollvorrichtung 3 und zum Beispiel den Antransport erster Materialbahnrollen 2 zu dieser und den Abtransport erster Materialbahnrollen 2 weg von dieser.

Die andere erste Sicherheitseinrichtung 32 ist zum Beispiel imstande, entsprechende Sicherheitsfelder 35, 36, 37 zu erzeugen, die dann unter anderem einen anderen Seitenbereich der Materialbahn-Abrollvorrichtung abdecken und so für eine verbesserte, großflächige Sicherung sorgen. Diese Sicherheitsfelder 35, 36, 37 der beiden ersten Sicherheitseinrichtungen 32 erfassen gemeinsam die erste Abrollvorrichtung 3 und zum Beispiel den Antransport erster Materialbahnrollen 2 zu dieser und den Abtransport erster Materialbahnrollen 2 weg von dieser. Beide erste Sicherheitseinrichtungen 32 sind im Betrieb der Materialbahn-Abrollanordnung bevorzugt aktiv. Sie können im Betrieb symmetrisch zueinander sein. Sicherheitsfelder 37 der ersten Sicherheitseinrichtungen 32 überlappen sich. Die von den beiden ersten Sicherheitseinrichtungen 32 erzeugten Sicherheitsfelder 35, 36, 37 können sich auch voneinander unterscheiden.

Auch die zweiten Sicherheitseinrichtungen 33 sind imstande, entsprechende Sicherheitsfelder 35, 36, 37 zu erzeugen, die sich relativ zu der Materialbahn-Abrollanordnung gegenüberliegend zu den durch die ersten Sicherheitseinrichtungen 32 erzeugten Sicherheitsfelder 35, 36, 37 erstrecken. Die durch die zweiten Sicherheitseinrichtungen 33 erzeugten Sicherheitsfelder 35, 36, 37 erfassen die zweite Abrollvorrichtung 14 und zum Beispiel den Antransport zweiter Materialbahnrollen 5 zu dieser und den Abtransport zweiter Materialbahnrollen 5 weg von dieser. Beide zweite Sicherheitseinrichtungen 33 sind bei Betrieb der Materialbahn-Abrollanordnung bevorzugt aktiv. Es sind günstigerweise die ersten und zweiten Sicherheitseinrichtungen 32, 33 gleichzeitig aktiv. Die zweiten Sicherheitseinrichtungen 33 sind auch imstande, andere Sicherheitsfelder zu erzeugen. Die von den ersten und zweiten Sicherheitseinrichtungen 32, 33 erzeugten Sicherheitsfelder 35, 36, 37 können sich voneinander unterscheiden.

Wie Fig. 6 zeigt, erzeugt alternativ die eine erste Sicherheitseinrichtung 32 im Betrieb mehrere, wie zwischen zwei und sechs, erste Sicherheitsfelder 35, die parallel zu der ersten Schwenkachse 13 seitlich versetzt zueinander angeordnet sind. Die ersten Sicherheitsfelder 35 überlappen sich dabei größtenteils. Sie erzeugt im Betrieb auch mehrere, wie zwischen zwei und sechs, zweite Sicherheitsfelder 36, die parallel zu der ersten Schwenkachse 13 seitlich versetzt zueinander angeordnet sind. Die zweiten Sicherheitsfelder 36 überlappen sich dabei größtenteils. Die erste Sicherheitseinrichtung 32 erzeugt im Betrieb auch mehrere, wie zwischen zwei und sechs, dritte Sicherheitsfelder 37, die parallel zu der ersten Schwenkachse 13 seitlich versetzt zueinander angeordnet sind. Die dritten Sicherheitsfelder 37 überlappen sich dabei größtenteils. Die ersten Sicherheitsfelder 35 überlappen jeweils benachbart zu der ersten Sicherheitseinrichtung 32 die zweiten und dritten Sicherheitsfelder 36, 37.

Die andere erste Sicherheitseinrichtung 32 ist imstande, entsprechende Sicherheitsfelder 35, 36, 37 oder andere Sicherheitsfelder zu erzeugen. Auch die zweiten Sicherheitseinrichtungen 33 sind imstande, entsprechende Sicherheitsfelder 35, 36, 37 oder andere Sicherheitsfelder zu erzeugen.

Gemäß Fig. 7 erzeugen die beiden ersten Sicherheitseinrichtungen 32 alternativ im Betrieb ein gemeinsames erstes Sicherheitsfeld 38. Die durch die beiden ersten Sicherheitseinrichtungen 32 jeweils erzeugten Sicherheitsteilfelder gehen ineinander über. Das gemeinsame erste Sicherheitsfeld 38 geht über die beiden ersten Sicherheitseinrichtungen 32 parallel zu der ersten Schwenkachse 13 gleichmäßig seitlich hinaus und erfasst Außenbereiche. Es erstreckt sich außerdem senkrecht zu der ersten Schwenkachse 13 weg von der zweiten Abrollvorrichtung 14 über die ersten Verlagerungsarme 12. Das gemeinsame erste Sicherheitsfeld 38 hat eine im Wesentlichen längliche, vieleckige Gestalt. Die Erstreckung parallel zu der ersten Schwenkachse 13 ist wesentlich größer als die Erstreckung senkrecht zu dieser. Das gemeinsame erste Sicherheitsfeld 38 hat zwei Seitenränder, die parallel zueinander verlaufen. Außerdem hat es einen äußeren Abschlussrand, der senkrecht zu den Seitenrändern verläuft. Das gemeinsame erste Sicherheitsfeld 38 ist symmetrisch.

Die zweiten Sicherheitseinrichtungen 33 sind imstande, ein entsprechendes gemeinsames zweites Sicherheitsfeld 39 zu erzeugen, das sich von den zweiten Sicherheitseinrichtungen 33 weg von der ersten Abrollvorrichtung 3 erstreckt.

Fig. 8 zeigt beispielhaft, wie eine zweite Materialbahnrolle 5 antransportiert wird und dabei in das gemeinsame zweite Sicherheitsfeld 39 gemäß Fig. 7 von seitlich außen parallel zu der zweiten Schwenkachse 17 eintritt. Die zweite Materialbahnrolle 5 wird dabei von einem Transportwagen 40 antransportiert, der mehrere Laufeinheiten, wie Laufräder, und mindestens einen eigenen Verfahrantrieb aufweist. Der Transportwagen 40 ist fahrerlos bzw. selbstfahrend. Er ist lenkbar. Vorzugsweise fährt er zwischen der Materialbahn-Abrollanordnung und einem Materialbahnrollen-Lager. Günstigerweise ist eine Vielzahl von Transportwagen 40 vorhanden. Diese sind vorzugsweise unterschiedlich ansteuerbar bzw. verfahrbar. Anstelle des Transportwagens 40 ist beispielsweise auch ein Antransport über eine Förderketten- oder Schienen-Transporteinrichtung oder dergleichen möglich.

Nachfolgend wird der Betrieb der Materialbahn-Abrollanordnung beispielsweise mit einem Transportwagen 40 beschrieben.

Ein Automatikbetrieb der Materialbahn-Abrollanordnung wird durch, vorzugsweise einmaliges, Betätigen einer Betätigungseinrichtung, wie Tasteinrichtung, gestartet. Er wird selbstständig fortgeführt bis das Aufnehmen einer Materialbahnrolle 2 bzw. 5 in die entsprechende Aufnahmeeinrichtung 11 bzw. 15 bzw. das Ablegen der Materialbahnrolle 2 bzw. 5 von der entsprechenden Aufnahmeeinrichtung 11 bzw. 15 auf den Transportwagen 40 abgeschlossen ist.

Für das Aufnehmen der Materialbahnrolle 2 bzw. 5 in die entsprechende Aufnahmeeinrichtung 11 bzw. 15 von dem Transportwagen 40 werden im Automatikbetrieb die nachfolgend aufgeführten Schritte durchgeführt:
- ein Antransport der entsprechenden Materialbahnrolle 2 bzw. 5 mittels Transportwagen 40, bevorzugt über einen vorgesehenen Transportweg bzw. eine vorbestimmte Seite, wird durch manuelles Betätigen der Betätigungseinrichtung, wie Drücken derselben, gestartet
- die Materialbahnrolle 2 bzw. 5 wird auf dem Transportwagen 40 zu der Aufnahmeeinrichtung 11 bzw. 15 gefahren
- der Antransport der Materialbahnrolle 2 bzw. 5 wird gestoppt, wenn sich die Materialbahnrolle 2 bzw. 5 mittig in Bezug auf die Aufnahmeeinrichtung 11 bzw. 15 befindet
- die Verlagerungsarme 12 bzw. 16 werden aus ihrer oberen Abrollstellung in die untere Materialbahnrollen-Wechselstellung durch die jeweilige Verlagerungseinrichtung abgesenkt, vorausgesetzt, sie befinden sich noch nicht in der Materialbahnrollen-Wechselstellung
- nachdem die Verlagerungsarme 12 bzw. 16 die Materialbahnrollen-Wechselstellung erreicht haben, wird die Materialbahnrolle 2 bzw. 5 gespannt
- Spannen der Materialbahnrolle 2 bzw. 5, bis sicher erfasst worden ist, dass die Materialbahnrolle 2 bzw. 5 gespannt ist
- Verlagern der Materialbahnrolle 2 bzw. 5 durch die jeweilige Verlagerungseinrichtung ausgehend von dem Transportwagen 40 nach oben in deren Abrollstellung
- mittiges Ausrichten der Materialbahnrolle 2 bzw. 5; es wird dabei vorzugsweise überwacht, dass die entsprechende Materialbahnrolle 2 bzw. 5 gespannt bleibt
- das Aufnehmen der Materialbahnrolle 2 bzw. 5 von der Aufnahmeeinrichtung 11 bzw. 15 ist beendet und der Automatikbetrieb wird gestoppt

Nach beendeter Aufnahme verlässt der Transportwagen 40 den Bereich unter der aufgenommenen Materialbahnrolle 2 bzw. 5. Ein Einfädeln eines Bahnanfangs der Materialbahnrolle 2 bzw. 5 in die Materialbahn-Abrollanordnung kann manuell oder automatisch erfolgen.

Einzelne Schritte können entfallen. Bei einer anderen Transporteinrichtung erfolgen die angegebenen Schritte (im Wesentlichen) analog.

Für das Ablegen der Materialbahnrolle 2 bzw. 5 von der entsprechenden Aufnahmeeinrichtung 11 bzw. 15 auf den Transportwagen 40 werden im Automatikbetrieb die nachfolgend aufgeführten Schritte durchgeführt:
- durch manuelles Betätigen der Betätigungseinrichtung, wie Drücken, wird ein Fahren eines leeren Transportwagens 40 zum Abtransport der entsprechenden Materialbahnrolle 2 bzw. 5, die beispielsweise eine Materialbahn-Restrolle oder Leerrolle ist, zu der Aufnahmeeinrichtung 11 bzw. 15 ausgelöst; der Transportwagen 40 richtet sich mittig gegenüber dieser aus
- die Materialbahnrolle 2 bzw. 5 wird auf dem Transportwagen 40 abgelegt, indem diese durch die jeweilige Verlagerungseinrichtung abgesenkt wird; dabei werden die Verlagerungsarme 12 bzw. 16 aus der Abrollstellung nach unten in die Materialbahnrollen-Wechselstellung verlagert
- die Materialbahnrolle 2 bzw. 5 wird entspannt, wenn sichergestellt ist, dass sie sicher auf dem Transportwagen 40 aufliegt
- die Materialbahnrolle 2 bzw. 5 wird über einen vorgesehenen Transportweg bzw. eine vorbestimmte Seite von der Materialbahn-Abrollanordnung abtransportiert
- der Automatikbetrieb wird anschließend beendet

Einzelne Schritte können entfallen. Bei einer anderen Transporteinrichtung erfolgen die angegebenen Schritte (im Wesentlichen) analog.

Für das Aufnehmen der Materialbahnrolle 2 bzw. 5 in die entsprechende Aufnahmeeinrichtung 11 bzw. 15 von dem Transportwagen 40 werden in einem Vollautomatikbetrieb die nachfolgend aufgeführten Schritte durchgeführt:
- die Materialbahn-Abrollanordnung sendet ein Signal, beispielsweise an eine übergeordnete Verarbeitungseinheit, dass sie für das Aufnehmen einer Materialbahnrolle 2 bzw. 5 bereit ist
- ein Transportwagen 40 fährt eine Materialbahnrolle 2 bzw. 5 automatisch in mittig in die Abrollvorrichtung 3 bzw. 14

Ansonsten entspricht der Vollautomatikbetrieb im Wesentlichen dem Automatikbetrieb. Bei einer anderen Transporteinrichtung erfolgen die angegebenen Schritte (im Wesentlichen) analog.

Für das Abgeben einer Materialbahnrolle 2 bzw. 5 von der Aufnahmeeinrichtung 11 bzw. 15 an einen Transportwagen 40 werden in einem Vollautomatikbetrieb die nachfolgend aufgeführten Schritte durchgeführt:
- die Materialbahn-Abrollanordnung sendet ein Signal, beispielsweise an eine übergeordnete Verarbeitungseinheit, dass sie zum Abgeben einer Materialbahnrolle 2 bzw. 5 bereit ist; ein leerer Transportwagen 40 wird so angefordert
- der Transportwagen 40 meldet, wenn er sich in der Mitte der Materialbahn-Abrollanordnung bzw. der entsprechenden Abrollvorrichtung 3 bzw. 14 befindet
- die Materialbahnrolle 2 bzw. 5 wird entsprechend auf dem Transportwagen 40 abgelegt

Der Vollautomatikbetrieb ähnelt dem Automatikbetrieb bei einem Ablegen der Materialbahn, auf dessen Beschreibung verwiesen wird. Nach Ablegen der Materialbahnrolle 2 bzw. 5 auf dem Transportwagen 40 sendet die Materialbahn-Abrollanordnung ein Signal, das der Transportwagen 40 die Materialbahnrolle 2 bzw. 5 abtransportieren kann, was dieser dann auch macht.

Bei einer anderen Transporteinrichtung erfolgen die angegebenen Schritte (im Wesentlichen) analog.

Eine Umstellung zwischen den Einzelbetrieben ist möglich.

Nachfolgend wird der Betrieb der Materialbahn-Abrollanordnung mit aktiver Bereichs-Sicherheitsvorrichtung bei Aufnahme einer Materialbahnrolle 2 bzw. 5 in die Aufnahmeeinrichtung 11 bzw. 15 beschrieben.

Wenn die erste und zweite Bereichs-Sicherheitsvorrichtung entsprechend Fig. 7, 8 nur jeweils ein gemeinsames Sicherheitsfeld 38 bzw. 39 erzeugen, liegt eine einfache Sicherheitsüberwachung vor. Sowohl die erste als auch zweite Bereichs-Sicherheitsvorrichtung ist imstande, Personen, Materialrollen 2 bzw. 5, Transportwagen 40 und andere Objekte im Gefahrenbereich zu erfassen und gegebenenfalls das Stoppen oder Verlangsamen einer Gefahr-bringenden Bewegung in dem Gefahrenbereich zu veranlassen. Dies gilt für den Antransport einer Materialbahnrolle 2, 5, Abtransport einer Materialbahnrolle 2, 5 und für den Betrieb der Materialbahn-Abrollanordnung.

Wenn die erste bzw. zweite Bereichs-Sicherheitsvorrichtung im Betrieb jeweils entsprechend Fig. 5, 6 mehrere Sicherheitsfelder 35, 36, 37 erzeugen, müssen bei dem Antransport der Materialbahnrolle 2 bzw. 5 die Sicherheitsfelder 35 bis 37 mit einer vorbestimmten, exakten Reihenfolge bzw. Abfolge nacheinander von dem Transportwagen 40 bzw. der Materialbahnrolle 2 bzw. 5 unterbrochen werden. Sollte es zu einem Fehler bzw. einer Unregelmäßigkeit in der Abfolge kommen, wird ein Fehlersignal an die Sicherheitsverarbeitungseinheit 34 ausgegeben. Diese Unregelmäßigkeit kann beispielsweise durch eine Person herbeigeführt werden, die sich innerhalb eines Sicherheitsfelds 35, 36 bzw. 37 befindet. Es ist zweckmäßig, wenn bei einem Unterbrechen der Sicherheitsfelder 35, 36, 37 eine Plausibilitätsabfrage erfolgt. Nach dem Unterbrechen eines Sicherheitsfelds 35 bis 37 muss innerhalb eines vorbestimmten bzw. vorbekannten Zyklus bzw. Zeitraums mindestens ein weiteres Sicherheitsfeld unterbrochen werden. Ansonsten ist so feststellbar, dass es sich dabei um keinen ordnungsgemäßen Materialbahnrollen-Transport handelt. Durch eine Logik ist feststellbar, ob es sich um eine bewegte Materialbahnrolle 2 bzw. 5 handelt oder ob anstelle der Materialbahnrolle 2, 5 oder zusätzlich die Sicherheitsfelder 35, 36, 37 durch eine Person oder ein anderes Objekt unterbrochen werden. Gegebenenfalls wird das Stoppen oder Verlangsamen einer Gefahr-bringenden Bewegung in dem Gefahrenbereich veranlasst. Diese Sicherheitsüberwachung ist komplexer und besser als die einfache Sicherheitsüberwachung.

Eine Wiederaufnahme der Aufnahme kann beispielsweise über eine entsprechende manuelle Freigabe erfolgen.

Ein Abtransport der Materialbahnrolle 2 bzw. 5 wird im Wesentlichen analog überwacht bzw. gesichert.

Die Materialbahn-Abrollanordnung ist auch außerhalb der Wellpappeherstellung einsetzbar. Beispielsweise ist sie im Druckbereich einsetzbar und imstande, eine Druckbahn abzurollen. Sie ist zum Beispiel auch in der Gipsplattenproduktion und im Stanzbereich einsetzbar.

## Patentansprüche

1. Materialbahn-Abrollanordnung,
a) mit einem Gestell (6),
b) mit einer an dem Gestell (6) angeordneten ersten Abrollvorrichtung (3) zum Abrollen einer endlichen ersten Materialbahn von einer ersten Materialbahnrolle (2), wobei die erste Abrollvorrichtung (3) aufweist
i) eine erste Aufnahmeeinrichtung (11) zum Aufnehmen der ersten Materialbahnrolle (2), und
ii) eine erste Verlagerungseinrichtung zum Verlagern der ersten Aufnahmeeinrichtung (11) zwischen einer Abrollstellung und einer Materialbahnrollen-Wechselstellung, und
c) mit einer ersten Bereichs-Sicherheitsvorrichtung mit mindestens einer ersten Sicherheitseinrichtung (32) zum mindestens bereichsweisen Sichern eines Materialbahnrollen-Antransportbereichs zum Antransportieren der ersten Materialbahnrolle (2) an die erste Abrollvorrichtung (3), Materialbahnrollen-Abtransportbereichs zum Abtransportieren der ersten Materialbahnrolle (2) von der ersten Abrollvorrichtung (3) und/oder Arbeitsbereichs der ersten Abrollvorrichtung (3), wobei jede der mindestens einen ersten Sicherheitseinrichtungen (32) imstande ist, mindestens zwei unterschiedliche von der Materialbahn-Anordnung weglaufende Sicherheitsfelder (35, 36, 37) zu erzeugen, und **dadurch gekennzeichnet, dass** die Bereich-Sicherheitsvorrichtung eingerichtet ist:
i) eine zeitliche Abfolge von Unterbrechungen der Sicherheitsfelder (35, 36, 37) zu überwachen, und
ii) eine Unregelmäßigkeit der Unterbrechungen bei einem ordnungsgemäßen Antransport, Abtransport, Aufnehmen und/oder Abgeben der ersten Materialbahnrolle zu erkennen.

2. Materialbahn-Abrollanordnung nach Anspruch 1, **dadurch gekennzeichnet, dass** jede erste Sicherheitseinrichtung (32) imstande ist, zwischen zwei und zehn unterschiedliche Sicherheitsfelder (35, 36, 37) zum Erkennen von Unregelmäßigkeiten zu erzeugen.

3. Materialbahn-Abrollanordnung nach Anspruch 2, **dadurch gekennzeichnet, dass** die Sicherheitsfelder (35, 36, 37) im Betrieb zumindest teilweise nebeneinander liegen.

4. Materialbahn-Abrollanordnung nach Anspruch 2 oder 3, **dadurch gekennzeichnet, dass** die Sicherheitsfelder (35, 36, 37) im Betrieb einander bereichsweise überlappen.

5. Materialbahn-Abrollanordnung nach einem der Ansprüche 2 bis 4, **dadurch gekennzeichnet, dass** die Sicherheitsfelder (35, 36, 37) im Betrieb unterschiedliche Formen und/oder Größen aufweisen.

6. Materialbahn-Abrollanordnung nach einem der Ansprüche 2 bis 5, **dadurch gekennzeichnet, dass** sich die Sicherheitsfelder (35, 36, 37) im Betrieb von der jeweiligen ersten Sicherheitseinrichtung (32) in unterschiedliche Richtungen erstrecken.

7. Materialbahn-Abrollanordnung nach einem der Ansprüche 2 bis 6, **dadurch gekennzeichnet, dass** die erste Bereichs-Sicherheitsvorrichtung bei Erkennung einer Unregelmäßigkeit bei einer Unterbrechung von Sicherheitsfeldern (35, 36, 37) ein Fehlersignal ausgibt.

8. Materialbahn-Abrollanordnung nach einem der vorherigen Ansprüche, **dadurch gekennzeichnet, dass** die mindestens eine erste Sicherheitseinrichtung (32) an dem Gestell (6) angeordnet ist.

9. Materialbahn-Abrollanordnung nach Anspruch 8, **dadurch gekennzeichnet, dass** die mindestens eine erste Sicherheitseinrichtung (32) fußseitig an dem Gestell (6) angeordnet ist.

10. Materialbahn-Abrollanordnung nach Anspruch 8 oder 9, **dadurch gekennzeichnet, dass** die mindestens eine erste Sicherheitseinrichtung (32) unterhalb der ersten Verlagerungseinrichtung angeordnet ist.

11. Anlage, insbesondere Wellpappeanlage,
a) mit mindestens einer Materialbahn-Abrollanordnung nach einem der vorherigen Ansprüche, und
b) mit mindestens einer Transporteinrichtung (40) zum Antransportieren der ersten Materialbahnrolle (2) an die erste Abrollvorrichtung (3) und/oder Abtransportieren der ersten Materialbahnrolle (2) von der ersten Abrollvorrichtung (3).

12. Anlage nach Anspruch 11, **gekennzeichnet durch** eine Sicherheitsverarbeitungseinheit (34), die zumindest zeitweise in Signalverbindung steht
- mit der mindestens einen ersten Sicherheitseinrichtung (32) zum Empfangen von Bereichssignalen, und
- mit der mindestens einen Transporteinrichtung (40) zum gegebenenfalls Stoppen oder Verlangsamen derselben zum Vermeiden eines Unfalls und/oder mit der ersten Abrollvorrichtung (3) zum gegebenenfalls zumindest teilweisen Stoppen oder Verlangsamen derselben zum Vermeiden eines Unfalls.

13. Verfahren, umfassend die Schritte
- mindestens bereichsweises Sichern eines Materialbahnrollen-Antransportbereichs zum Antransportieren einer ersten Materialbahnrolle (2) an eine, an einem Gestell (6) angeordnete erste Abrollvorrichtung (3) zum Abrollen einer endlichen ersten Materialbahn von der ersten Materialbahnrolle (2), Materialbahnrollen-Abtransportbereichs zum Abtransportieren der ersten Materialbahnrolle (2) von der ersten Abrollvorrichtung (3) und/oder Arbeitsbereichs der ersten Abrollvorrichtung (3) mittels einer ersten Bereichs-Sicherheitsvorrichtung mit mindestens einer ersten Sicherheitseinrichtung (32), wobei die erste Abrollvorrichtung (3) aufweist
-- eine erste Aufnahmeeinrichtung (11) zum Aufnehmen der ersten Materialbahnrolle (2), und
-- eine erste Verlagerungseinrichtung zum Verlagern der ersten Aufnahmeeinrichtung (11) zwischen einer Abrollstellung und einer Materialbahnrollen-Wechselstellung
und wobei jede der mindestens einen ersten Sicherheitseinrichtungen (32) imstande ist, mindestens zwei unterschiedliche von der Materialbahn-Anordnung weglaufende Sicherheitsfelder (35, 36, 37) zu erzeugen, und **dadurch gekennzeichnet, dass** die Bereich-Sicherheitsvorrichtung eingerichtet ist:
i) eine zeitliche Abfolge von Unterbrechungen der Sicherheitsfelder (35, 36, 37) zu überwachen, und
ii) eine Unre elmäßigkeit der Unterbrechungen bei einem ordnungsgemäßen Antransport, Abtransport, Aufnehmen und/oder Abgeben der ersten Materialbahnrolle zu erkennen.

14. Verfahren nach Anspruch 13, **dadurch gekennzeichnet, dass** eine Sicherheitsverarbeitungseinheit (34) bei Erkennung einer Unregelmäßigkeit bei einer Unterbrechung von Sicherheitsfeldern (35, 36, 37) der ersten Bereichs-Sicherheitsvorrichtung ein Fehlersignal ausgibt und vorzugsweise
- mindestens eine Transporteinrichtung (40) zum Antransportieren der ersten Materialbahnrolle (2) an die erste Abrollvorrichtung (3) und/oder Abtransportieren der ersten Materialbahnrolle (2) von der ersten Abrollvorrichtung (3) gegebenenfalls stoppt oder verlangsamt, und/oder ein Aufnehmen der ersten Materialbahnrolle (2) von der ersten Aufnahmeeinrichtung (11) zumindest teilweise stoppt oder verlangsamt, und/oder ein Abgeben der ersten Materialbahnrolle (3) von der ersten Aufnahmeeinrichtung (11) an die mindestens eine Transporteinrichtung (40) zumindest teilweise stoppt oder verlangsamt.

15. Verfahren nach Anspruch 14, **dadurch gekennzeichnet, dass** die Sicherheitsverarbeitungseinheit (34) eine Abfolge der Unterbrechung der Sicherheitsfelder (35, 36, 37) überwacht.

## Claims

1. Material web unwinding assembly,
a) having a frame (6),
b) having a first unwinding arrangement (3), arranged on the frame (6), for unwinding a finite first material web from a first material web roll (2), wherein the first unwinding arrangement (3) has
i) a first receiving device (11) for receiving the first material web roll (2), and
ii) a first displacement device for displacing the first receiving device (11) between an unwinding position and a material web roll change position, and
c) having a first region safety device with at least one first safety device (32) for at least partially securing a material web roll transport region for transporting the first material web roll (2) to the first unwinding arrangement (3), a material web roll removal region for removing the first material web roll (2) from the first unwinding arrangement (3) and/or a working region of the first unwinding arrangement (3), wherein each of the at least one first safety devices (32) is capable of generating at least two different safety fields (35, 36, 37) that extend away from the material web assembly, and
**characterised in that**
the region safety device is configured to:
i) monitor a temporal sequence of interruptions of the safety fields (35, 36, 37), and
ii) detect any irregularity in the interruptions during proper transport, removal, receiving and/or delivery of the first material web roll.

2. Material web unwinding assembly according to Claim 1, **characterised in that** each first safety device (32) is capable of producing between two and ten different safety fields (35, 36, 37) for detecting irregularities.

3. Material web unwinding assembly according to Claim 2, **characterised in that** the safety fields (35, 36, 37) are at least partially next to one another during operation.

4. Material web unwinding assembly according to Claim 2 or 3, **characterised in that** the safety fields (35, 36, 37) partially overlap one another during operation.

5. Material web unwinding assembly according to one of Claims 2 to 4, **characterised in that** the safety fields (35, 36, 37) have different shapes and/or sizes during operation.

6. Material web unwinding assembly according to one of Claims 2 to 5, **characterised in that** the safety fields (35, 36, 37) extend in different directions from the respective first safety device (32) during operation.

7. Material web unwinding assembly according to one of Claims 2 to 6, **characterised in that** the first region safety arrangement emits an error signal upon detecting an irregularity in an interruption of safety fields (35, 36, 37).

8. Material web unwinding assembly according to one of the preceding claims, **characterised in that** the at least one first safety device (32) is arranged on the frame (6).

9. Material web unwinding assembly according to Claim 8, **characterised in that** the at least one first safety device (32) is arranged at a foot side of the frame (6).

10. Material web unwinding assembly according to Claim 8 or 9, **characterised in that** the at least one first safety device (32) is arranged below the first displacement device.

11. System, in particular corrugated cardboard system,
a) having at least one material web unwinding assembly according to one of the preceding claims, and
b) having at least one transport device (40) for transporting the first material web roll (2) to the first unwinding arrangement (3) and/or removing the first material web roll (2) from the first unwinding arrangement (3).

12. System according to Claim 11, **characterised by** a safety processing unit (34), which is at least temporarily in signal communication
- with the at least one first safety device (32) for receiving region signals, and
- with the at least one transport device (40) for, if applicable, stopping or slowing down same to avoid an accident and/or with the first unwinding arrangement (3) for, if applicable, at least partially stopping or slowing down same to avoid an accident.

13. Method, comprising the steps of
- at least partially securing a material web roll transport region for transporting a first material web roll (2) to a first unwinding arrangement (3), arranged on a frame (6), for unwinding a finite first material web from the first material web roll (2), material web roll removal region for removing the first material web roll (2) from the first unwinding arrangement (3) and/or working region of the first unwinding arrangement (3) by means of a first region safety device with at least one first safety device (32), wherein the first unwinding arrangement (3) has
-- a first receiving device (11) for receiving the first material web roll (2), and
-- a first displacement device for displacing the first receiving device (11) between an unwinding position and a material web roll change position
and wherein each of the at least one first safety devices (32) is capable of generating at least two different safety fields (35, 36, 37) that extend away from the material web assembly, and
**characterised in that**
the region safety arrangement is configured to:
i) monitor a temporal sequence of interruptions of the safety fields (35, 36, 37), and
ii) detect any irregularity in the interruptions during proper transport, removal, receiving and/or delivery of the first material web roll.

14. Method according to Claim 13, **characterised in that** a safety processing unit (34) emits an error signal when an irregularity in an interruption of safety fields (35, 36, 37) of the first region safety device is detected and preferably
- stops or slows down, if applicable, at least one transport device (40) for transporting the first material web roll (2) to the first unwinding arrangement (3) and/or removing the first material web roll (2) from the first unwinding arrangement (3), and/or at least partially stops or slows down a receiving of the first material web roll (2) from the first receiving device (11), and/or at least partially stops or slows down delivery of the first material web roll (3) from the first receiving device (11) to the at least one transport device (40).

15. Method according to Claim 14, **characterised in that** the safety processing unit (34) monitors a sequence of the interruption of the safety fields (35, 36, 37).

## Revendications

1. Ensemble de déroulement de bande de matériau,
a) avec un châssis (6),
b) avec un premier dispositif de déroulement (3) disposé sur le châssis (6) pour dérouler une première bande de matériau finie à partir d'un premier rouleau de bande de matériau (2), dans lequel le premier dispositif de déroulement (3) présente :
i) un premier moyen de réception (11) pour recevoir le premier rouleau de bande de matériau (2), et
ii) un premier moyen de déplacement pour déplacer le premier moyen de réception (11) entre une position de déroulement et une position de changement de rouleau de bande de matériau, et
c) avec un premier dispositif de sécurité de zone comprenant au moins un premier moyen de sécurité (32) pour sécuriser au moins par sections une zone de livraison de rouleau de bande de matériau pour livrer le premier rouleau de bande de matériau (2) au premier dispositif de déroulement (3), une zone d'évacuation de bobine de matériau pour évacuer la première bobine de matériau (2) du premier dispositif de déroulement (3) et/ou une zone de travail du premier dispositif de déroulement (3), chacun desdits au moins un premiers moyens de sécurité (32) étant capable de générer au moins deux champs de sécurité différents (35, 36, 37) s'éloignant de l'ensemble de bande de matériau, et
**caractérisé en ce que**
le dispositif de sécurité de zone est conçu pour :
i) surveiller une séquence temporelle d'interruptions des champs de sécurité (35, 36, 37), et
ii) détecter une irrégularité des interruptions lors d'une livraison, d'une évacuation, d'une réception et/ou d'une remise correctes du premier rouleau de bande de matériau.

2. Ensemble de déroulement de bande de matériau selon la revendication 1, **caractérisé en ce que** chaque premier moyen de sécurité (32) est capable de générer entre deux et dix champs de sécurité différents (35, 36, 37) pour détecter des irrégularités.

3. Ensemble de déroulement de bande de matériau selon la revendication 2, **caractérisé en ce que** les champs de sécurité (35, 36, 37) sont au moins partiellement juxtaposés pendant le fonctionnement.

4. Ensemble de déroulement de bande de matériau selon la revendication 2 ou 3, **caractérisé en ce que** les champs de sécurité (35, 36, 37) se chevauchent par sections pendant le fonctionnement.

5. Ensemble de déroulement de bande de matériau selon l'une des revendications 2 à 4, **caractérisé en ce que** les champs de sécurité (35, 36, 37) présentent différentes formes et/ou tailles pendant le fonctionnement.

6. Ensemble de déroulement de bande de matériau selon l'une des revendications 2 à 5, **caractérisé en ce que** les champs de sécurité (35, 36, 37) s'étendent, pendant le fonctionnement, dans différentes directions à partir du premier moyen de sécurité (32) respectif.

7. Ensemble de déroulement de bande de matériau selon l'une des revendications 2 à 6, **caractérisé en ce que** le premier dispositif de sécurité de zone émet un signal d'erreur lorsqu'il détecte une irrégularité lors d'une interruption de champs de sécurité (35, 36, 37).

8. Ensemble de déroulement de bande de matériau selon l'une des revendications précédentes, **caractérisé en ce que** ledit au moins un premier moyen de sécurité (32) est disposé sur le châssis (6).

9. Ensemble de déroulement de bande de matériau selon la revendication 8, **caractérisé en ce que** ledit au moins un premier moyen de sécurité (32) est disposé au niveau du pied sur le châssis (6).

10. Ensemble de déroulement de bande de matériau selon la revendication 8 ou 9, **caractérisé en ce que** ledit au moins un premier moyen de sécurité (32) est disposé en dessous du premier moyen de déplacement.

11. Installation, en particulier pour carton ondulé,
a) avec au moins un ensemble de déroulement de bande de matériau selon l'une des revendications précédentes, et
b) avec au moins un moyen de transport (40) pour livrer le premier rouleau de bande de matériau (2) au premier dispositif de déroulement (3) et/ou pour évacuer le premier rouleau de bande de matériau (2) du premier dispositif de déroulement (3).

12. Installation selon la revendication 11, **caractérisée par** une unité de traitement de sécurité (34) qui est au moins temporairement en communication par signaux
- avec ledit au moins un premier moyen de sécurité (32) pour recevoir des signaux de zone, et
- avec ledit au moins un moyen de transport (40) pour l'arrêter ou le ralentir si nécessaire afin d'éviter un accident et/ou avec le premier dispositif de déroulement (3) pour l'arrêter ou le ralentir au moins partiellement si nécessaire afin d'éviter un accident.

13. Procédé comprenant les étapes suivantes consistant à :
- sécuriser au moins par sections une zone de livraison de rouleau de bande de matériau pour livrer un premier rouleau de bande de matériau (2) à un premier dispositif de déroulement (3) disposé sur un châssis (6) pour dérouler une première bande de matériau finie à partir du premier rouleau de bande de matériau (2), une zone d'évacuation de rouleau de bande de matériau pour évacuer le premier rouleau de bande de matériau (2) du premier dispositif de déroulement (3) et/ou une zone de travail du premier dispositif de déroulement (3) au moyen d'un premier dispositif de sécurité de zone comprenant au moins un premier moyen de sécurité (32), le premier dispositif de déroulement (3) présentant :
-- un premier moyen de réception (11) pour recevoir le premier rouleau de bande de matériau (2), et
-- un premier moyen de déplacement pour déplacer le premier moyen de réception (11) entre une position de déroulement et une position de changement de rouleau de bande de matériau,
et chacun desdits au moins un premiers moyens de sécurité (32) étant capable de générer au moins deux champs de sécurité différents (35, 36, 37) s'éloignant de l'ensemble de bande de matériau, et
**caractérisé en ce que**
le dispositif de sécurité de zone est conçu pour :
i) surveiller une séquence temporelle d'interruptions des champs de sécurité (35, 36, 37), et
ii) détecter une irrégularité des interruptions lors d'une livraison, d'une évacuation, d'une réception et/ou d'une remise correctes du premier rouleau de bande de matériau.

14. Procédé selon la revendication 13, **caractérisé en ce qu'**une unité de traitement de sécurité (34) émet un signal d'erreur lorsqu'elle détecte une irrégularité lors d'une interruption de champs de sécurité (35, 36, 37) du premier dispositif de sécurité de zone et, de préférence
- arrête ou ralentit si nécessaire au moins un moyen de transport (40) pour livrer le premier rouleau de bande de matériau (2) au premier dispositif de déroulement (3) et/ou évacuer le premier rouleau de bande de matériau (2) du premier dispositif de déroulement (3), et/ou arrête ou ralentit au moins partiellement une réception du premier rouleau de bande de matériau en bande (2) par le premier moyen de réception (11), et/ou arrête ou ralentit au moins partiellement une remise du premier rouleau de bande de matériau en bande (3) par le premier moyen de réception (11) audit au moins un moyen de transport (40).

15. Procédé selon la revendication 14, **caractérisé en ce que** l'unité de traitement de sécurité (34) surveille une séquence d'interruption des champs de sécurité (35, 36, 37).
